# FASCICULE DE BREVET EUROPEEN

(11) **EP 0 028 668 B1**
(45) Date de publication et mention de la délivrance du brevet: **18.04.1984**
(21) Numéro de dépôt: 79810147.3
(22) Date de dépôt: 08.11.1979
(51) Int. Cl.: E01B 1/00, E01B 27/00, E01B 37/00

(54) **Train pour effectuer l'assainissement d'une voie de chemin de fer**
Bauzug zum Stabilisieren eines Eisenbahngleises
Train for stabilising a railway track

(43) Date de publication de la demande: 20.05.1981
(73) Titulaire: LES FILS D'AUGUSTE SCHEUCHZER S.A., CH-1007 Lausanne (CH)
(72) Inventeur: Scheuchzer, Frédy, CH-1012 - Lausanne (CH); Bühler, Fritz, CH-1024 - Ecublens (CH)
(74) Mandataire: Jäckle, Joseph Arthur

## Description

L'invention concerne un train pour effectuer l'assainissement d'une voie de chemin de fer.

Dans certains terrains où l'écoulement des eaux est difficile, la stabilité de la voie de chemin de fer peut être compromise. De telles voies doivent être assainies par une plate-forme perméable.

Le procédé connu d'assainissement d'une voie de chemin de fer consiste à excaver le ballast et la terre de la plate-forme sur une profondeur qui dépend du terrain, et à remplacer les matériaux excavés par une couche de sable compacté.

Pour une distribution et un compactage corrects de la couche de sable il est indispensable de démonter complètement l'ancienne voie.

On connaît différents trains de machines pour l'excavation du ballast, son chargement et son évacuation, brevets suisses Nos 597 428 et 609 622, utilisables en l'occurrence. On connaît également une installation pour le renouvellement de la voie ferrée, brevet suisse No. 549 692. Le train décrit par ce dernier brevet comporte un chemin continu de roulement pour des portiques munis d'engins de levage de travées de voie et un wagon composé d'un cadre vide au travers duquel on peut faire passer les travées de voie.

Cette installation n'a pas été prévue pour effectuer l'assainissement de la voie, pas plus que le train de renouvellement décrit par le brevet suisse No. 583 822. La conception de ce train ne permet pas d'y insérer les opérations de mise en place de la couche de sable, qui doit intervenir avant la mise en place du ballast.

Il résulte de cet état de la technique que la distribution et le compactage du sable et du ballast sont encore exécutés manuellement et à l'aide d'engins peu appropriés à ce genre de travail. Cette façon de procéder nécessite un personnel important sur le chantier, et le rendement horaire est faible. En outre, le système de travail actuel nécessite le stockage des anciennes et des nouvelles traverses sur le chantier. Par manque de place, les traverses sont souvent stockées dans la zone de la plate-forme à assainir et, de ce fait, cette partie doit être traitée avant ou après l'assainissement du reste de la voie.

Actuellement le travail se déroule de la façon suivante:
- Déchargement préalable des nouvelles traverses sur la plate-forme.
- Démontage manuel des anciennes traverses et stockage sur le côté de la voie. Les anciennes traverses sont évacuées hors du chantier.
- Excavation et chargement du ballast à l'aide de machines.
- Montage d'une voie de travail qui prend appui sur la plate-forme par l'intermédiaire de plots.
- Déchargement des wagons et distribution manuelle du sable.
- Démontage manuel de la voie de travail ainsi que des plots d'appuis enfouis dans le sable.
- Compactage du sable.
- Déchargement et répartition du ballast.
- Montage des nouvelles traverses soit manuellement soit à l'aide d'un engin de levage.
- Déchargement et distribution du ballast complémentaire.
- Montage de la nouvelle voie.

La présente invention a pour but de remédier à cet état de chose. L'invention, telle qu'elle est caractérisée dans les revendications, résoud le problème de l'assainissement d'une voie par le fait que l'on établit la couche de sable compacté, mécaniquement à travers le cadre vide d'un wagon de travail spécialement équipé à cet effet.

Les avantages obtenus grâce à cette invention sont avant tout la rapidité de l'avance du travail, ce qui est de toute première importance pour une voie ferrée, une diminution considérable du personnel sur le chantier, une plus grande régularité et une meilleure qualité du travail obtenu, ceci du fait que la plate-forme sous le wagon de travail étant libre de tout obstacle, son égalisation mécanique, la distribution, le régalage et le compactage du sable et du ballast peuvent se faire dans des conditions optimales.

Dans ce qui suit, l'invention est exposée plus en détail à l'aide de dessins représentant un mode d'exécution.
La figure 1 représente schématiquement une vue d'ensemble du train d'assainissement.
La figure 2 représente à plus grande échelle le wagon-cadre et son équipement.
La figure 3 représente une coupe transversale du wagon-cadre avec un portique et le châssis de régalage-damage.

Le train pour effectuer l'assainissement, schématisé par la figure 1, se compose d'une première rame qui comprend, le tracteur 1, les wagons 2 de transport du ballast excavé selon le brevet suisse No. 609 622 et la machine d'excavation 3 selon le brevet suisse No. 597 428. Cette rame roule sur une voie, dite de travail 4, munie de traverses en fer rapidement démontables. Pour compenser la hauteur du ballast et de la plate-forme qui ont été excavés, les rails 4 sont posés sur des plots 5 à l'endroit où roule le boggie avant 6 du wagon de travail 15.

La deuxième rame comprend le wagon de travail 15 composé des boggies 6 et 7 et d'un cadre vide 8 muni de chemins de roulement se prolongeant sur les wagons de la deuxième rame. Cette deuxième rame comporte des wagons 9 chargés de bennes de sable, des wagons 10 chargés des bennes vidées, des wagons 11 chargés de ballast, des wagons 12 chargés de travées de voie, des wagons 13 chargés de ballast complémentaire, et du tracteur 14.

Les figures 2 et 3 montrent l'équipement du wagon de travail 15. Sur les côtés latéraux de son cadre vide 8 sont ménagées des voies de roulement 28 pour les portiques se prolongeant sur les wagons 9 à 12 de la rame.

Sur cette voie roulent deux portiques 16 et 17 équipés à la fois d'un dispositif de levage 18 pour les travées de voie 21, et d'un dispositif de levage et de basculement 19 pour les bennes 20. Ces portiques peuvent ainsi transporter les bennes pleines sur toute la longueur de la rame, par dessus les bennes en place sur les wagons, les basculer pour les vider à travers le cadre vide du wagon de travail, et les ramener sur les wagons de bennes vides.

La figure 3 montre en particulier la disposition de la voie de roulement 28 pour les roues 29 des portiques 16, 17. Les roues 26 du châssis de régalage-damage 25 roulent en dedans de la voie de roulement des portiques, ce qui permet au châssis de régalage-damage de se déplacer librement en passant sous les portiques. Les roues 26 du châssis de régalage-damage peuvent rouler soit sur le bord intérieur supérieur 27 du cadre 8, comme représenté à la figure 3, soit sur une voie de roulement 27' ménagée sous le cadre 8 et représentée en traits mixtes. La régaleuse-dameuse se compose des lames d'égalisation 22 et des da- meuses 23; ces deux éléments couvrent toute la largeur de la plate-forme. Ils sont liés au châssis 25 par l'intermédiaire des vérins 24 qui permettent de régler la profondeur ainsi que l'inclinaison de travail. L'inclinaison de travail peut-être contrôlée automatiquement à l'aide d'un pendule.

Les portiques sont propulsés par leurs propres moteurs. Par contre, le châssis de régalage-damage sera avantageusement déplacé en va et vient sur la longueur du wagon de travail au moyen d'un câble et d'un treuil disposé sur une des extrémités du wagon de travail, une poulie de renvoi étant disposée sur l'autre extrémité de ce wagon.

Le déroulement des travaux d'assainissement sera par exemple le suivant:
- Au moyen du wagon de travail 15, des portiques 16, 17 et des deux wagons de transport 12 équipés de chemins de roulement, on procède au démontage des anciennes travées et au montage des travées de travail 4.
- On met en place l'excavatrice 3 et la rame d'évacuation 1, 2.
- On va en gare décroiser les wagons chargés des anciennes travées, et constituer la rame d'assainissement.
- On excave l'ancien ballast avec l'excavatrice 3, et on met la voie excavée sur plots.
- On égalise la banquette avec la lame 22 et on la dame.
- On amène le sable avec les portiques et les bennes que l'on vide à travers le cadre du wagon de travail, puis on procède au régalage et au damage du sable.
- On amène, distribue et compacte le ballast, et on pose les travées.
- Pour terminer on décharge le ballast complémentaire entre les traverses, et on procède à un bourrage provisoire.

En variante du procédé de travail décrit, l'équipement de la rame 2 peut également être utilisé pour la pose des longues barres préalablement déchargées sur les côtés de la voie, et pour la pose des traverses seules.

Dans cette variante, à travers la partie avant du wagon-cadre 15, on égalise la plate-forme, après quoi on distribue, on égalise et on compacte le sable et le ballast. A travers l'arrière du cadre vide du wagon 15 on pose les traverses et en même temps on pose les longues barres sur les traverses pendant qu'on avance le train.

## Revendications

1. Train pour effectuer l'assainissement d'une voie de chemin de fer, composé d'une première rame (1, 2, 3) roulant sur la voie non encore assainie, équipé pour l'excavation et l'évacuation du ballast et de la terre de l'ancienne plate-forme de la voie, et d'une deuxième rame roulant essentiellement sur la voie assainie, équipée pour le transport des matériaux de la nouvelle plate-forme et de la nouvelle voie, la deuxième rame comportant un wagon de travail (15) composé de deux boggies (6 et 7) réunis par un cadre vide (8) d'une longueur supérieure à la longueur d'une travée, un des boggies (7) roulant sur la voie assainie et l'autre boggie (6) sur la partie excavée, ledit wagon de travail étant relié aux wagons (9 à 12) de la deuxième rame par des chemins de roulement pour des portiques (16, 17), caractérisé par le fait que ladite deuxième rame comporte deux portiques roulants (16, 17) équipés à la fois d'un dispositif de levage (18) pour une travée de voie, et d'un dispositif de levage et de basculement (19) pour des bennes (20), et par le fait que ledit wagon de travail (15) est équipé d'une lame (22) de régalage de la plate-forme et d'une dameuse (23), ces deux éléments couvrant toute la largeur de la plate-forme, et prenant appui en roulant sur les deux parties latérales du cadre (8).

2. Train selon la revendication 1, caractérisé par le fait que la lame (22) de régalage et la dameuse (23) sont montées sur un même châssis roulant (25), par l'intermédiaire d'un dispositif de réglage de la hauteur (24).

3. Train selon les revendications 1 et 2, caractérisé par le fait que le châssis (25) de la lame de régalage et de la dameuse prend appui en roulant sur les deux parties latérales (8) du wagon de travail (15), ce dernier étant muni de chaque côté de deux voies de roulement, les voies extérieures (28) pour les portiques (16 et 17) et les voies intérieures (27) pour le châssis (25) de régalage-damage, de telle sorte que ledit châssis peut se déplacer librement en passant sous les portiques (16 et 17).

4. Train selon la revendication 3, caractérisé par le fait que la voie de roulement extérieure (28) pour les portiques (16 et 17) est disposée à la partie supérieure du cadre (8), cependant que la voie de roulement intérieure (27') pour le châssis (25) de régalage-damage est disposée sous le cadre (8) du wagon de travail (15).

## Claims

1. A train for stabilizing a railway track, comprising a first set of rail cars (1,2,3) for travelling on the track to be stabilized, which first set of rail cars is equipped for excavation and evacuation of ballast and earth of the old substructure, and a second set of rail cars for travelling essentially on the stabilized track, which second set of rail cars is equipped for conveying materials for the new substructure and the new track and comprises a working car (15) composed of two bogies (6 and 7) joined by an empty frame (8) having a length which is greater than the length of a track panel, one of the bogies (7) being for travelling on the stabilized track and the other bogie (6) being for travelling on the excavated zone, said working car being connected tothe cars (9-12) of the second set of rail cars by runway rails for gantries (16, 17), characterized in that said second set of rail cars is provided with two travelling gantries (16, 17) equipped as well with a lifting device (18) for a track panel as with a device (19) for lifting and tipping buckets (20), and in that said working car (15) is equipped with a plate (22) for levelling the substructure and with a tamper (23), these two latter pieces covering the entire width of the substructure and being supported by travelling on the two side parts of the frame (8).

2. A train as claimed in claim 1, characterized in that the levelling plate (22) and the tamper (23) are mounted on the same travelling chassis (25) through the intermediary of a device (24) for adjusting their height.

3. A train as claimed in claims 1 and 2, characterized in that the chassis (25) of the levelling plate and the tamper is supported by travelling on the two side parts of the frame (8) of the working car (15), the latter being provided on each side with two runway rails comprising outer rails (28) for the gantries (16 and 17) and inner rails (27) for the levelling-tamping chassis (25) so that said chassis is able to move freely by passing below the gantries (16 and 17).

4. A train as claimed in claim 3, characterized in that the outer runway rails (28) for the gantries (16 and 17) are disposed in the upper part of the frame (8), whereas the inner runway rails (27) for the levelling-tamping chassis (25) are disposed below the frame (8) of the working car (15).

## Patentansprüche

1. Bauzug zum Stabilisieren eines Eisenbahngleises, bestehend aus einer ersten Wagenfolge (1,2, 3), die auf dem noch nicht stabilisierten Gleis rollt und zum Ausheben und Abtransportieren des Schotters und der Erde des alten Planums eingerichtet ist, und aus einer zweiten Wagenfolge, die im wesentlichen auf dem stabilisierten Gleis rollt, zum Transport des Materials für das neue Planum und das neue Gleis eingerichtet ist und einen Arbeitswagen (15) aufweist, der aus zwei Fahrwerken (6 und 7) und einem diese verbindenden leeren Rahmen (8) besteht, dessen Länge grösser als die Länge eines Gleisjoches ist, wobei eines der Fahrwerke (7) auf dem stabilisierten Gleis und das andere Fahrwerk (6) in der geräumten Zone rollt und der Arbeitswagen mit den Wagen (9 bis 12) der zweiten Wagenfolge durch Laufschienen für Portalkräne (16, 17) verbunden ist, dadurch gekennzeichnet, dass die zweite Wagenfolge zwei verfahrbare Portalkräne (16, 17) aufweist, welche sowohl mit einer Hebevorrichtung (18) für ein Gleisjoch als auch mit einer Hebe- und Kippvorrichtung (19) für Kübel (20) ausgerüstet ist und dass der erwähnte Arbeitswagen (15) mit einem Planierschild (22) zum Planieren des Planums und einem Verdichter (23) ausgerüstet ist, wobei diese beiden Elemente die gesamte Breite des Planums überdecken und unter Abstützung auf den beiden Seitenteilen des Rahmens (8) auf diesen verfahrbar sind.

2. Bauzug nach Anspruch 1, dadurch gekennzeichnet, dass der Planierschild (22) und der Verdichter (23) mittels einer zur Höhenverstellung dienenden Einrichtung (24) an einem gemeinsamen Rollgestell (25) montiert sind.

3. Bauzug nach den Ansprüchen 1 und 2, dadurch gekennzeichnet, dass das Rollgestell (25) für den Planierschild und den Verdichter auf den beiden Seitenteilen des Rahmens (8) des Arbeitswagen (15), unter Abstützung auf diesen Seitenteilen, verfahrbar ist und dass dieser Arbeitswagen (15) an jeder Seite mit je zwei Laufschienen versehen ist, wobei die äusseren Laufschienen (28) für die Portalkräne (16 und 17) und die inneren Laufschienen (27) für das Rollgestell (25) des Planierschilds und des Verdichters bestimmt sind, derart, dass sich das Rollgestell frei unter den Portalkränen (16 und 17) hindurch bewegen kann.

4. Bauzug nach Anspruch 3, dadurch gekennzeichnet, dass die äusseren Laufschienen (28) für die Portalkräne (16 und 17) auf der Oberseite des Rahmens (8) angeordnet sind, während die inneren Laufschienen (27') für das Rollgestell (25) des Planierschilds und des Verdichters unter dem Rahmen (8) des Arbeitswagens (15) angeordnet sind.
